# EUROPÄISCHE PATENTSCHRIFT

(11) **EP 0 919 379 B1**
(45) Veröffentlichungstag und Bekanntmachung des Hinweises auf die Patenterteilung: **03.07.2002**
(21) Anmeldenummer: 98121101.4
(22) Anmeldetag: 06.11.1998
(51) Int. Cl.: B41F 21/10

(54) **Verfahren und Vorrichtung zur Übergabe der Hinterkante eines Bogens in einer Wendeeinrichtung einer Bogenrotationsdruckmaschine**
Method and device for transferring the trailing end of a sheet in a turn-over device of a printing machine
Procédé et dispositif de transfert du bord arrière d'une feuille dans un dispositif de renversement d'une machine d'impression

(30) Priorität: 28.11.1997 DE 19752680
(43) Veröffentlichungstag der Anmeldung: 02.06.1999
(73) Patentinhaber: Heidelberger Druckmaschinen Aktiengesellschaft, 69115 Heidelberg (DE)
(72) Erfinder: Becker, Willi, 69245 Bammental (DE); Fricke, Andreas, Dr., 69412 Eberbach (DE)

(56) Entgegenhaltungen:
- DE-A- 1 810 589
- DE-C- 19 617 544
- FR-A- 2 264 664
- FR-A- 2 635 719
- GB-A- 2 202 828

## Beschreibung

Die Erfindung betrifft ein Verfahren und eine Vorrichtung zur Übergabe der Hinterkante eines Bogens in einer Wendeeinrichtung einer Bogenrotationsdruckmaschine gemäß dem Oberbegriff von Anspruch 1 und 11.

Zum beidseitigen Bedrucken von bogenförmigem Material in einer Bogenrotationsdruckmaschine im Schön- und Widerdruckbetrieb ist es erforderlich, den Bogen nach dem Bedrucken der Bogenoberseite durch eine Wendeeinrichtung zu wenden, um den Bogen anschließend auf der Bogenrückseite bedrucken zu können.

Aus der DE-OS 24 51 987 ist eine Wendeeinrichtung bekannt, bei der im Schönund Widerdruckbetrieb die Hinterkante eines auf einem Gegendruckzylinder geführten Bogens durch einen aus der Peripherie eines nachgeordneten bogenführenden Zylinders herausschwenkbaren Sauggreifer ergriffen und vor dem Passieren der Übergabezentralen zwischen den beiden Zylindern in die Peripherie des nachgeordneten bogenführenden Zylinders geführt wird. In der Peripherie des nachgeordneten bogenführenden Zylinders wird die Bogenhinterkante dann einer weiteren Greifereinrichtung übergeben, welch letztere die Bogenhinterkante an eine dritte Greifereinrichtung übergibt, die ebenfalls innerhalb der Peripherie verschwenkbar angeordnet ist. Um eine zu Registerfehlern führende Relativbewegung zwischen der Bogenhinterkante und den noch auf dem Gegendruckzylinder haftenden Bogenteilen entgegenzutreten, wird der Sauggreifer beim Einfahren desselben in die Peripherie des nachgeordneten bogenführenden Zylinders auf einer Trochoidenbahn geführt. Aufgrund der im Inneren der Peripherie erfolgenden Übergabe der Bogenhinterkante sowie der Komplexität der verwendeten Getriebe ist mit der beschriebenen Wendeeinrichtung eine passerhaltige Übergabe, insbesondere bei hohen Fortdruckgeschwindigkeiten, nicht möglich. Weiterhin neigen bei der beschriebenen Vorrichtung die Bogen, insbesondere bei größeren Papiergewichten, fliehkraftbedingt in ihrem von den Sauggreifem vom Druckzylinder abgehobenen hinteren Teil zu einer Bauschen-Bildung, die einer passergerechten Übernahme durch die nachfolgenden Greifereinrichtungen zusätzlich entgegensteht.

Die DE-PS 38 29 626 C2 beschreibt eine Bogenrotationsdruckmaschine mit einer Wendeeinrichtung, bei der im Schön- und Widerdruckbetrieb die Bogenhinterkante durch einen aus der Peripherie eines nachgeordneten bogenführenden Zylinders herausschwenkbaren Sauggreifer vom vorgeordneten Gegendruckzylinder abgehoben wird. Beim Zurückfahren des Sauggreifers unter die Peripherie des nachgeordneten bogenführenden Zylinders wird die Bewegung des Sauggreifers in der Weise durch ein Getriebe gesteuert, das die Bogen entgegen der Drehrichtung des nachgeordneten bogenführenden Zylinders gestrafft werden.

Aufgrund der Übergabe der Bogenhinterkante durch die Sauggreifer innerhalb der Peripherie des nachgeordneten bogenführenden Zylinders entstehen bei den Vorrichtungen nach der DE-PS 38 29 626 C2 sowie der DE-OS 24 51 987 zwischen den Bogen und den im Inneren angeordneten Greifereinrichtungen vergleichsweise große Relativbewegungen, die bei einer fehlenden Nachführung der verwendeten Greifer und Sauger beispielsweise zu einem sogenannten "Rupfen" führen können, da der die Bogenvorderkante haltende Greifer noch geschlossen ist, welches wiederum gravierende Passerproblemen nach sich zieht. Weiterhin kann es aufgrund eines ungleichen Greiferschlusses, bzw. einer ungleichen Greiferöffnung, wie sie häufig zwischen der Antriebsseite und der Bedienerseite einer Bogenrotationsdruckmaschine aufgrund der Elastizität der Greiferwellen auftritt, zu einem zeitlich versetzten "Rupfen" zwischen der Antriebsseite und der Bedienerseite kommen. Die Ursachen für den unterschiedlichen Greiferschluß sind dynamisch bedingt und werden zum Beispiel durch unterschiedliche Greiferwellentorsion, Drehzahlunterschiede etc. hervorgerufen. Darüber hinaus können insbesondere bei dicken Bedruckstoffen Passerfehler verursachende Verspannungen der Bogen auftreten. Diese sind darauf zurückzuführen, daß der gemeinsame Greiferschluß zwischen dem Öffnen des Vorderkantengreifers des Gegendruckzylinders und dem Schließen des Hinterkantengreifers, welcher in der Regel im Bereich von ca. 1-2 Maschinenwinkelgraden liegt, in Folge der erhöhten Dicke der Bedruckstoffe weiter vergrößert wird.

Durch die Erfindung soll die Aufgabe gelöst werden, ein Verfahren und eine Vorrichtung zur Übergabe der Hinterkante eines bedruckten Bogens in einer Wendeeinrichtung einer Bogenrotationsdruckmaschine zu schaffen, welche die Nachteile des Standes der Technik vermeiden und die eine passerhaltige und registergenaue Übergabe der Bogenhinterkante auch bei hohen Fortdruckgeschwindigkeiten sowie bei der Verarbeitung von großen Bedruckstoffstärken sicherstellen.

Diese Aufgabe wird erfindungsgemäß durch die Merkmale von Anspruch 1 und 11 gelöst.

Weitere Merkmale der Erfindung sind in den Unteransprüchen enthalten.

Die Erfindung wird nachfolgend mit Bezug auf die Zeichnungen anhand von Beispielen beschrieben. In den Zeichnungen zeigen:
- Fig. 1: eine schematische Darstellung eines vorgeordneten bogenführenden Zylinders und eines nachgeordneten bogenführenden Zylinders einer Wendeeinrichtung mit einer erfindungsgemäßen Vorrichtung zur Übergabe der Hinterkante des auf dem vorgeordneten bogenführenden Zylinders geführten Bogens,
- Fig. 2a bis c: eine schematische Darstellung verschiedener Stadien der Übergabe der Hinterkante eines bedruckten Bogens bei einer ersten Ausführungsform einer erfindungsgemäßen Vorrichtung,
- Fig. 3a bis d: eine schematische Darstellung verschiedener Stadien der Übergabe der Hinterkante eines bedruckten Bogens bei einer zweiten Ausführungsform der Erfindung, bei der die Greifereinrichtung des nachgeordneten bogenführenden Zylinders durch einen einzigen verschwenkbaren und aus der Peripherie des Zylinders verfahrbaren Zangengreifer gebildet wird.

Wie in Fig. 1 dargestellt ist, umfaßt eine erfindungsgemäße Vorrichtung 1 zur Übergabe der Hinterkante 2 eines auf einem vorgeordneten bogenführenden Zylinder 4 geführten Bogens 6 an einen nachgeordneten bogenführenden Zylinder 8 einer Wendeeinrichtung 10, Bogenabhebemittel 12 sowie eine am nachgeordneten bogenführenden Zylinder angeordnete Greifereinrichtung 14. Die Bogenabhebemittel 12 können beispielsweise durch einen oder mehrere in den Fig. 2a bis 2c und 3a bis 3d dargestellten, aus der Peripherie 16 des nachgeordneten bogenführenden Zylinders 8 ausschwenkbaren Sauggreifer 18 gebildet sein, wie er beispielsweise in der DE 38 29 626 C2 beschrieben ist.

Wie in Fig. 2a gezeigt ist, wird der Sauggreifer 18 zur Übergabe der Bogenhinterkante 2 mehrere Maschinenwinkelgrade, beispielsweise 10 - 40° entfernt von einer zwischen den Drehzentren 20a und 20b des vorgeordneten und nachgeordneten bogenführenden Zylinders 4, 8 gedachten Verbindungslinie 22 aus der Peripherie 16 des nachgeordneten bogenführenden Zylinders 8 heraus und bis an die Peripherie 24 des vorgeordneten bogenführenden Zylinders 4 herangeschwenkt, wo er die Hinterkante 2 des auf dem vorgeordneten bogenführenden Zylinder 4 geführten Bogens 6 ergreift. Der vorgeordnete bogenführende Zylinder 4 kann beispielsweise ein Gegendruckzylinder eines Druckwerks sein, der einen im Verhältnis zum zugehörigen Plattenzylinder und/oder Gummituchzylinder doppelt großen Durchmesser aufweist. Obwohl das Herausschwenken des Sauggreifers 18 in den Figuren im Bereich vor der gedachten Verbindungslinie 22 gezeigt ist, kann dies in gleicher Weise auch nach Passieren der Verbindungslinie 22, d. h. im Bereich der unteren Hälfte der Fig. 2a - 2c, bzw. 3a - 3c, erfolgen.

Nachdem der Sauger des Sauggreifers 18 die Bogenhinterkante 2 ergriffen hat, schwenkt dieser in Richtung der Peripherie 16 des Zylinders 8 zurück, wobei der Schwenkvorgang durch ein nicht näher dargestelltes Kurvengetriebe gesteuert wird. Hierbei kann es vorgesehen sein, daß die'Bewegung des Sauggreifers 18 durch das nicht dargestellte Getriebe in der Weise gesteuert erfolgt, daß der Bogen 6 entgegen der durch die Pfeile 26a, 26b angedeuteten Drehrichtung der Zylinder 4, 8 gestrafft wird, während der Bogen 6 noch vollständig auf der Umfangsoberfläche des vorgeordneten bogenführenden Zylinders 4 aufliegt. In gleicher Weise kann es jedoch auch vorgesehen sein, daß ein Straffen des Bogens 6 durch den Sauggreifer 18 zusätzlich auch während und/oder nach dem Abheben der Bogenhinterkante 2 von der Umfangsoberfläche des vorgeordneten bogenführenden Zylinders 4 erfolgt.

Im wesentlichen gleichzeitig mit dem Erfassen und/oder Abheben der Bogenhinterkante 2 durch den Sauggreifer 18 werden die Bogenhalteflächen 28a und 28b der Greifereinrichtung 14 aus der Peripherie 16 des nachgeordneten bogenführenden Zylinders 8 herausgefahren. In der in den Fig. 2a bis 2c dargestellten bevorzugten Ausführungsform der Erfindung wird die Greifereinrichtung 14 vorzugsweise durch eine bekannte, über ein nicht dargestelltes Kurvengetriebe um eine Drehachse 30 verschwenkbare Greifereinrichtung gebildet, bei der die eine Bogenhaltefläche 28a an einem Greiferfinger 32 und die zweite Bogenhaltefläche 28b an der Greiferauflage 34 der Greifereinrichtung 14 gebildet sind.

Wie in Fig. 2b gezeigt ist, ergreifen die aus der Peripherie 16 des nachgeordneten bogenführenden Zylinders 8 herausgefahrenen ersten und zweiten Bogenhalteflächen 28a, 28b die Hinterkante 2 des Bogens 6 außerhalb der Peripherie 16 des nachgeordneten bogenführenden Zylinders 8, während die Hinterkante 2 des Bogens 6 durch den Sauggreifer 18 gestrafft gehalten wird. Das Ergreifen der Bogenhinterkante 2 durch die Bogenhalteflächen 28a, 28b, bzw. die Übernahme der Bogenhinterkante 2 von den Sauggreifern 18 durch die Bogenhalteflächen 28a, 28b der Greifereinrichtung 14 erfolgt dabei vorzugsweise auf oder im Bereich einer zwischen den Peripherien 16, 24 der Zylinder 4, 8 verlaufenden Linie 36, die senkrecht zu der die Drehzentren 20a, 20b der Zylinder 4, 6 verbindenden gedachten Linie 22 angeordnet ist. Aus Gründen der Vereinfachung wird die Linie 36 nachfolgend als Tangentenlinie bezeichnet, obgleich sie sich genaugenommen im Zentrum des zwischen den beiden Oberflächen der Zylinder 6 und 8 gebildeten Spalts befindet, welcher beispielsweise eine Spaltbreite von mehreren 1/10 mm aufweisen kann. Während der Übergabe der Bogenhinterkante 2 an die Bogenhalteflächen 28a, 28b befinden sich die Bogenhalteflächen und der Sauggreifer 18 bezüglich des nachgeordneten Zylinders 8 vorzugsweise in Ruhe.

Wie sich gezeigt hat, ergibt sich durch die Übergabe der Bogenhinterkante 2 außerhalb der Peripherie 16 des nachgeordneten bogenführenden Zylinders 8, insbesondere auf oder im Bereich der Tangentenlinie 36 der Vorteil, daß bei der Übergabe der Bogenhinterkante 2 an die Bogenhalteflächen 28a, 28b der Greifereinrichtung 14 bis zur Freigabe der Bogenvorderkante durch die zugehörige Greifereinrichtung des vorgeordneten Zylinders nahezu keine Relativbewegungen zwischen den Bogenhalteflächen 28a, 28b und der Bogenhinterkante 2 auftreten. Hierdurch sind negative Auswirkungen auf den Übergabepasser im Schön- und Widerdruckbetrieb ausgeschlossen. So bewegen sich die Relativbewegungen bei der erfindungsgemäßen Vorrichtung im Bereich von wenigen 1/1000 mm pro Maschinenwinkelgrad, wohingegen bei bekannten Wendeeinrichtungen mit Übergabe deutlich unterhalb der Peripherie, die Relativbewegungen bis zu mehreren 1/10 mm pro Maschinenwinkelgrad betragen können.

Wie in Fig. 2c durch den Pfeil 38 angedeutet ist, wird die Greifereinrichtung 14 nach dem Ergreifen der Bogenhinterkante 2 und der Freigabe der Bogenvorderkante in der Weise um die Achse 30 zurückverschwenkt, daß die die Bogenhinterkante 2 haltenden Bogenhalteflächen 28a, 28b vor dem Passieren der Linie 22 in die Peripherie 16 des nachgeordneten bogenführenden Zylinders 8 zurückgefahren werden. Das Verschwenken der Greifereinrichtung 14 um die Achse 30 erfolgt dabei vorzugsweise derart, daß die Bogenhalteflächen 28a, 28b im wesentlichen stets in Richtung des sich vom vorgeordneten bogenführenden Zylinder 4 zur Greifereinrichtung 14 hin erstreckenden Bogenabschnitts 40 weisen. Hierdurch wird sichergestellt, daß die von den Bogenhalteflächen 28a, 28b gehaltene Bogenhinterkante 2 nicht in nachteiliger Weise abgeknickt wird.

Wie weiterhin in Fig. 2c dargestellt ist, übergibt die Greifereinrichtung 14 die Bogenhinterkante 2 anschließend an eine weitere Greifereinrichtung 42, die beispielsweise als eine innerhalb der Peripherie 16 des nachgeordneten bogenführenden Zylinders 8 angeordnete verschwenkbare Zangengreifereinrichtung ausgebildet sein kann. Die weitere Greifereinrichtung 42 kann ferner abgewinkelte Bogenhalteflächen 44a, 44b aufweisen, und wird bei einer Weiterdrehung der Zylinder 4, 8 vorzugsweise in der in Fig. 2d gezeigten Weise derart verschwenkt, daß die Bogenhinterkante 2 nach dem Verschwenken unmittelbar im Bereich der Peripherie 16 des nachgeordneten bogenführenden Zylinders 8 verläuft. Hierdurch kann die Bogenhinterkante 2 des gewendeten Bogens 6 anschließend in bekannter Weise einer nicht dargestellten herkömmlichen Greifereinrichtung eines weiteren nachgeordneten bogenführenden Zylinders, beispielsweise eines Gegendruckzylinders in einem nachgeordneten Druckwerk übergeben werden.

Gemäß einer weiteren, in den Figs. 3a bis 3c dargestellten Ausführungsform der Erfindung kann die Greifereinrichtung des nachgeordneten Bogenführungszylinders 8 unmittelbar als eine bekannte Zangengreifereinrichtung 114 ausgebildet sein, welche vorzugsweise ballenförmige Bogenhalteflächen 128a und 128b aufweist. Wie in Fig. 3b durch die Pfeile 150a und 150b angedeutet, ist die Zangengreifereinrichtung 114 des nachgeordneten bogenführenden Zylinders 8, beispielsweise mittels eines nicht dargestellten, an der Greiferwelle 152 der Zangengreifereinrichtung 114 angreifenden Schwenkantriebs aus der Peripherie 16 des nachgeordneten bogenführenden Zylinders 8 herausfahrbar.

In gleicher Weise wie bei der im Zusammenhang mit den Figs. 2a bis 2d beschriebenen Ausführungsform der Erfindung, übernehmen die Bogenhalteflächen 128a und 128b der Zangengreifereinrichtung 114 die Hinterkante 2 des durch den Sauggreifer 18 vom vorgeordneten bogenführenden Zylinder 4 abgehobenen Bogens 6 außerhalb der Peripherie 16 des nachgeordneten bogenführenden Zylinders 8 vorzugsweise im Bereich der Tangentenlinie 36, wie dies in Fig. 3b gezeigt ist. Während der Übergabe der Bogenhinterkante 2 an die Bogenhalteflächen 128a, 128b der Greifereinrichtung 114 befinden sich die Bogenhalteflächen und der Sauggreifer 18 bezüglich des nachgeordneten Zylinders 8 vorzugsweise in Ruhe.

Unmittelbar nach dem Ergreifen der Bogenhinterkante 2 des Bogens 6 durch die Bogenhalteflächen 128a, 128b der Zangengreifereinrichtung 114 und nach der Freigabe der Bogenvorderkante durch die nicht näher bezeichneten Greifereinrichtung wird die Zangengreifereinrichtung 114 in Richtung des Pfeiles 150b in die Peripherie 16 des nachgeordneten bogenführenden Zylinders 8 zurückgefahren, so daß es nicht zu einer Kollision der Greifereinrichtung 114 mit der Oberfläche des vorgeordneten bogenführenden Zylinders 4 kommt, wenn die die Bogenhinterkante 2 haltende Greifereinrichtung 114 die Verbindungslinie 22 zwischen den Drehzentren 20a, 20b der Zylinder 4, 8 passiert.

In gleicher Weise wie bei der Ausführungsform nach den Figuren 2a bis 2d kann es auch bei der in den Figuren 3a bis 3c gezeigten Ausführungsform der Erfindung vorgesehen sein, daß die Zangengreifereinrichtung 114 während und/oder nach dem Einfahren in die Peripherie 16 des Zylinders 8 in der Weise verschwenkt wird, daß die Hinterkante 2 des Bogens 6 beim Weiterdrehen der Zylinder 4, 8 im wesentlichen tangential in den balligen Bogenhalteflächen 128a, 128b liegt und bezüglich des sich vom vorgeordneten bogenführenden Zylinder 4 zur Greifereinrichtung 114 erstreckenden Bogenabschnitts 40 nicht abgewinkelt wird (Fig. 3c).

Der Weg, um den die Greifereinrichtung 14 von Figs. 2, bzw. die Zangengreifereinrichtung 114 von Figs. 3 aus der Peripherie 16 des nachgeordneten bogenführenden Zylinders 8 herausfahrbar ist, liegt beispielsweise im Bereich von mehreren mm.

### BEZUGSZEICHENLISTE

- 1: erfindungsgemäße Vorrichtung
- 2: Bogenhinterkante
- 4: vorgeordneter bogenführender Zylinder
- 6: Bogen
- 8: nachgeordneter bogenführender Zylinder
- 10: Wendeeinrichtung
- 12: Bogenabhebemittel
- 14: Greifereinrichtung
- 16: Peripherie des nachgeordneten bogenführenden Zylinders
- 18: Sauggreifer
- 20a, b: Drehzentrum
- 22: Verbindungslinie
- 24: Peripherie des vorgeordneten bogenführenden Zylinders
- 26a, b: Drehrichtung des Zylinders
- 28a: Bogenhaltefläche der Greifereinrichtung 14
- 28b: Bogenhaltefläche
- 30: Schwenkachse
- 32: Greiferfinger
- 34: Greiferauflage
- 36: Tangentenlinie
- 38: Pfeil
- 40: Bogenabschnitt
- 42: weitere Greifereinrichtung
- 44a, b: abgewinkelte Bogenhaltefläche der weiteren Greifereinrichtung
- 114: Zangengreifereinrichtung
- 128a, b: Bogenhalteflächen der Greifereinrichtung nach Fig. 3
- 152: Greiferwelle der Zangengreifereinrichtung

## Patentansprüche

1. Verfahren zur Übergabe der Hinterkante eines auf einem vorgeordneten bogenführenden Zylinder, insbesondere einem Gegendruckzylinder geführten Bogens an eine die Bogenhinterkante übernehmende, Bogenhalteflächen aufweisende Greifereinrichtung eines nachgeordneten bogenführenden Zylinders in einer Wendeeinrichtung einer Bogenrotationsdruckmaschine, wobei die folgenden Verfahrensschritte ausgeführt werden:
Abheben der Bogenhinterkante vom vorgeordneten bogenführenden Zylinder durch Abhebemittel,
Herausfahren der Bogenhalteflächen der Greifereinrichtung aus der Peripherie des nachgeordneten bogenführenden Zylinders,
Übernehmen der Bogenhinterkante außerhalb der Peripherie durch die Bogenhalteflächen und
Zurückfahren der Bogenhalteflächen in die Peripherie des nachgeordneten bogenführenden Zylinders.

2. Verfahren nach Anspruch 1,
**dadurch gekennzeichnet,**
**daß** die Übernahme der Bogenhinterkante durch die Bogenhalteflächen wenige Winkelgrade entfernt von einer zwischen den Drehzentren des vorgeordneten und des nachgeordneten bogenführenden Zylinders gedachten Verbindungslinie erfolgt.

3. Verfahren nach einem der vorhergehenden Ansprüche,
**dadurch gekennzeichnet,**
**daß** die Übernahme der Bogenhinterkante durch die Bogenhalteflächen auf oder im Bereich einer zwischen den Peripherien der Zylinder verlaufenden Linie erfolgt, die senkrecht zu einer zwischen den Drehzentren des vorgeordneten und nachgeordneten bogenführenden Zylinders gedachten Verbindungslinie angeordnet ist.

4. Verfahren nach einem der vorhergehenden Ansprüche,
**dadurch gekennzeichnet,**
**daß** die Bogenhalteflächen der Greifereinrichtung des nachgeordneten bogenführenden Zylinders um mehrere Millimeter aus der Peripherie desselben herausfahrbar sind.

5. Verfahren nach einem der vorhergehenden Ansprüche,
**dadurch gekennzeichnet,**
**daß** das Herausfahren der Bogenhalteflächen aus der Peripherie und das Zurückfahren der Bogenhalteflächen in die Peripherie des nachgeordneten bogenführenden Zylinders durch Verschwenken der Greifereinrichtung erfolgt.

6. Verfahren nach einem der vorhergehenden Ansprüche,
**dadurch gekennzeichnet,**
**daß** sich die Bogenhalteflächen der Greifereinrichtung und die Bogenabhebemittel während der Übergabe der Bogenhinterkante an die Bogenhalteflächen der Greifereinrichtung bezüglich des nachgeordneten bogenführenden Zylinders in Ruhe befinden.

7. Verfahren nach einem der vorhergehenden Ansprüche,
**dadurch gekennzeichnet,**
**daß** das Abheben der Bogenhinterkante vom vorgeordneten bogenführenden Zylinder durch einen aus der Peripherie des nachgeordneten bogenführenden Zylinders ausschwenkbaren Sauggreifer erfolgt.

8. Verfahren nach einem der vorhergehenden Ansprüche,
**dadurch gekennzeichnet,**
**daß** die Bogenhaltemittel den Bogen vor der Übergabe der Bogenhinterkante an die Greifereinrichtung straffen.

9. Verfahren nach einem der vorhergehenden Ansprüche,
**dadurch gekennzeichnet,**
**daß** die Greifereinrichtung des nachgeordneten bogenführenden Zylinders nach dem Ergreifen der Bogenhinterkante in der Weise verschwenkt wird, daß die Bogenhalteflächen im wesentlichen in Richtung des sich vom vorgeordneten bogenführenden Zylinder zur Greifereinrichtung des nachgeordneten bogenführenden Zylinders erstreckenden Bogenabschnitts weisen.

10. Verfahren nach einem der vorhergehenden Ansprüche,
**dadurch gekennzeichnet,**
**daß** die Greifereinrichtung des nachgeordneten bogenführenden Zylinders die Hinterkante des Bogens an eine weitere Greifereinrichtung des nachgeordneten bogenführenden Zylinders übergibt.

11. Vorrichtung zur Übergabe der Hinterkante (2) eines auf einem vorgeordneten bogenführenden Zylinder (4) geführten Bogens (6) an einen nachgeordneten bogenführenden Zylinder (8) einer Wendeeinrichtung(10) in einer Bogenrotationsdruckmaschine, mit
Abhebemitteln (12) zum Abheben der Bogenhinterkante (2) vom vorgeordneten bogenführenden Zylinder (4) sowie mit einer am nachgeordneten bogenführenden Zylinder (8) angeordneten Greifereinrichtung (14, 114), welche aus der Peripherie (16) des nachgeordneten bogenführenden Zylinders (8) herausfahrbare Bogenhalteflächen (28a, 28b; 128a, 128b) aufweist, die die Bogenhinterkante (2) von den Abhebemitteln (12) außerhalb der Peripherie (16) übernehmen und nach der Übernahme in die Peripherie (16) zurückgefahren werden.

12. Vorrichtung nach Anspruch 11,
**dadurch gekennzeichnet,**
**daß** die Übernahme der Bogenhinterkante (2) durch die Bogenhalteflächen (28a, 28b; 128a, 128b) wenige Winkelgrade entfernt von einer zwischen den Drehzentren (20a, 20b) des vorgeordneten und des nachgeordneten bogenführenden Zylinders (4, 8) gedachten Verbindungslinie (22) erfolgt.

13. Vorrichtung nach Anspruch 11 oder 12,
**dadurch gekennzeichnet,**
**daß** die Bogenhalteflächen der Greifereinrichtung (14, 114) um mehrere Millimeter aus der Peripherie (16) herausfahrbar sind.

14. Vorrichtung nach einem der Ansprüche 11 bis 13,
**dadurch gekennzeichnet,**
**daß** die Bogenhalteflächen (28a, 28b; 128a, 128b) der Greifereinrichtung (14, 114) die Bogenhinterkante (2) auf oder im Bereich einer zwischen den Peripherien (16, 24) der Zylinder (8, 4) verlaufenden Linie (36) übernehmen, die senkrecht zu einer zwischen den Drehzentren (20a, 20b) des vorgeordneten und nachgeordneten bogenführenden Zylinders (4, 8) gedachten Verbindungslinie (22) angeordnet ist.

15. Vorrichtung nach einem der Ansprüche 11 bis 14,
**dadurch gekennzeichnet,**
**daß** die Greifereinrichtung (14, 114) in der Weise verschwenkbar ist, daß die Bogenhalteflächen (28a, 28b; 128a, 128b) im wesentlichen in Richtung des sich vom vorgeordneten bogenführenden Zylinder (4) zur Greifereinrichtung (14,114) erstreckenden Bogenabschnitts (40) weisen.

16. Vorrichtung nach einem der Ansprüche 11 bis 15,
**dadurch gekennzeichnet,**
**daß** sich die Bogenhalteflächen (28a, 28b; 128a, 128b) der Greifereinrichtung (14, 114) und die Bogenabhebemittel (12) während der Übergabe der Bogenhinterkante (2) an die Bogenhalteflächen der Greifereinrichtung (14, 114) bezüglich des nachgeordneten bogenführenden Zylinders (8) in Ruhe befinden.

17. Vorrichtung nach einem der Ansprüche 11 bis 16,
**dadurch gekennzeichnet,**
**daß** die Bogenabhebemittel durch einen aus der Peripherie (16) des nachgeordneten bogenführenden Zylinders (8) herausschwenkbaren Sauggreifer (18) gebildet werden.

18. Vorrichtung nach einem der Ansprüche 11 bis 17,
**dadurch gekennzeichnet,**
**daß** die Bogenabhebemittel (12, 18) in der Weise ausgebildet sind, daß sie den Bogen vor der Übernahme der Bogenhinterkante (2) durch die Greifereinrichtung (14, 114) straffen.

19. Vorrichtung nach einem der Ansprüche 11 bis 18,
**dadurch gekennzeichnet,**
**daß** am nachgeordneten bogenführenden Zylinder (8) eine weitere Greifereinrichtung (42) vorgesehen ist, welche die Bogenhinterkante (2) übernimmt.

20. Vorrichtung nach Anspruch 20,
**dadurch gekennzeichnet,**
**daß** die weitere Greifereinrichtung (42) einen Zangengreifer enthält.

21. Vorrichtung nach einem der Ansprüche 11 bis 18,
**dadurch gekennzeichnet,**
**daß** die Greifereinrichtung durch eine Zangengreifereinrichtung (114) gebildet wird.

22. Vorrichtung nach einem der Ansprüche 11 bis 21,
**dadurch gekennzeichnet,**
**daß** der vorgeordnete bogenführende Zylinder (4) ein Gegendruckzylinder ist.

## Claims

1. A method for transferring the trailing edge of a sheet which is conveyed on an upstream sheet-conveying cylinder, in particular a impression cylinder, to a gripper device which belongs to a downstream sheet-conveying cylinder, has sheet-holding surfaces and takes over the sheet trailing edge, in a turning device of a sheet-fed rotary printing machine,
**characterized by**
the following steps:
lifting means lift the sheet trailing edge from the upstream sheet-conveying cylinder,
the sheet-holding surfaces of the gripper device are moved out of the periphery of the downstream sheet-conveying cylinder,
the sheet-holding surfaces take over the sheet trailing edge outside the periphery, and
the sheet-holding surfaces are moved back into the periphery of the downstream sheet-conveying cylinder.

2. The method as claimed in claim 1,
**characterized in**
**that** the sheet-holding surfaces take over the sheet trailing edge a few degrees of arc away from an imaginary connecting line between the centers of rotation of the upstream and the downstream sheet-conveying cylinders.

3. The method as claimed in one of the preceding claims,
**characterized in**
**that** the sheet-holding surfaces take over the sheet trailing edge on or in the region of a line which runs between the peripheries of the cylinders and is arranged perpendicular to an imaginary connecting line between the centers of rotation of the upstream and downstream sheet-conveying cylinders.

4. The method as claimed in one of the preceding claims,
**characterized in**
**that** the sheet-holding surfaces of the gripper device of the downstream sheet-conveying cylinder can be moved several millimeters out of the periphery of said cylinder.

5. The method as claimed in one of the preceding claims,
**characterized in**
**that** the sheet-holding surfaces are moved out of the periphery of the downstream sheet-conveying cylinder, and moved back into said periphery, by pivoting the gripper device.

6. The method as claimed in one of the preceding claims,
**characterized in**
**that**, during the transfer of the sheet trailing edge to the sheet-holding surfaces of the gripper device, the sheet-holding surfaces of the gripper device and the sheet lifting means are at rest with respect to the downstream sheet-conveying cylinder.

7. The method as claimed in one of the preceding claims,
**characterized in**
**that** the sheet trailing edge is lifted from the upstream sheet-conveying cylinder by a suction gripper that can be pivoted out of the periphery of the downstream sheet-conveying cylinder.

8. The method as claimed in one of the preceding claims,
**characterized in**
**that** the sheet-holding means tauten the sheet before the sheet trailing edge is transferred to the gripper device.

9. The method as claimed in one of the preceding claims,
**characterized in**
**that**, once it has gripped the sheet trailing edge, the gripper device of the downstream sheet-conveying cylinder is pivoted in such a way that the sheet-holding surfaces are oriented essentially in the direction of that section of the sheet which extends from the upstream sheet-conveying cylinder to the gripper device of the downstream sheet-conveying cylinder.

10. The method as claimed in one of the preceding claims,
**characterized in**
**that** the gripper device of the downstream sheet-conveying cylinder transfers the trailing edge of the sheet to a further gripper device of the downstream sheet-conveying cylinder.

11. An apparatus for transferring the trailing edge (2) of a sheet (6) which is guided on an upstream sheet-conveying cylinder (4) to a downstream sheet-conveying cylinder (8) of a turning device (10) in a sheet-fed rotary printing machine,
**characterized by**
lifting means (12) to lift the sheet trailing edge (2) from the upstream sheet-conveying cylinder (4), and a gripper device (14, 114) which is arranged on the downstream sheet-conveying cylinder (8) and has sheet-holding surfaces (28a, 28b; 128a, 128b) which can be moved out of the periphery (16) of the downstream sheet-conveying cylinder (8), take over the sheet trailing edge (2) from the lifting means (12) outside the periphery (16) and, after taking over said edge, are moved back into the periphery (16).

12. The apparatus as claimed in claim 11,
**characterized in**
**that** the sheet-holding surfaces (28a, 28b; 128a, 128b) take over the sheet trailing edge (2) a few degrees of arc away from an imaginary connecting line (22) between the centers of rotation (20a, 20b) of the upstream and the downstream sheet-conveying cylinders (4, 8).

13. The apparatus as claimed in claim 11 or 12,
**characterized in**
**that** the sheet-holding surfaces of the gripper device (14, 114) can be moved several millimeters out of the periphery (16).

14. The apparatus as claimed in one of claims 11 to 13,
**characterized in**
**that** the sheet-holding surfaces (28a, 28b; 128a, 128b) of the gripper device (14, 114) take over the sheet trailing edge (2) on or in the region of a line (36) which runs between the peripheries (16, 24) of the cylinders (8, 4) and is arranged perpendicular to an imaginary connecting line (22) between the centers of rotation (20a, 20b) of the upstream and downstream sheet-conveying cylinders (4, 8).

15. The apparatus as claimed in one of claims 11 to 14,
**characterized in**
**that** the gripper device (14, 114) can be pivoted in such a way that the sheet-holding surfaces (28a, 28b; 128a, 128b) are oriented essentially in the direction of that section (40) of the sheet which extends from the upstream sheet-conveying cylinder (4) to the gripper device (14, 114).

16. The apparatus as claimed in one of claims 11 to 15,
**characterized in**
**that**, during the transfer of the sheet trailing edge (2) to the sheet-holding surfaces of the gripper device (14, 114), the sheet-holding surfaces (28a, 28b; 128a, 128b) of the gripper device (14, 114) and the sheet lifting means (12) are at rest with respect to the downstream sheet-conveying cylinder (8).

17. The apparatus as claimed in one of claims 11 to 16,
**characterized in**
**that** the sheet lifting means are formed by a suction gripper (18) that can be pivoted out of the periphery (16) of the downstream sheet-conveying cylinder (8).

18. The apparatus as claimed in one of claims 11 to 17,
**characterized in**
**that** the sheet lifting means (12, 18) are constructed in such a way that they tauten the sheet before the sheet trailing edge (2) is taken over by the gripper device (14, 114).

19. The apparatus as claimed in one of claims 11 to 18,
**characterized in**
**that** a further gripper device (42), which takes over the sheet trailing edge (2), is provided on the downstream sheet-conveying cylinder (8).

20. The apparatus as claimed in claim 19,
**characterized in**
**that** the further gripper device (42) contains a tongs-like gripper.

21. The apparatus as claimed in one of claims 11 to 18,
**characterized in**
**that** the gripper device is formed by a tongs-like gripper device (114).

22. The apparatus as claimed in one of claims 11 to 21,
**characterized in**
**that** the upstream sheet-conveying cylinder (4) is a impression cylinder.

## Revendications

1. Procédé pour transférer le bord arrière d'une feuille guidée sur un cylindre de guidage de feuilles amont, en particulier sur un cylindre de contre-pression, à un dispositif preneur qui prend en charge le bord arrière de la feuille et qui présente des surfaces de retenue de la feuille, ce dispositif appartenant à un cylindre de guidage de feuilles aval et étant compris dans un dispositif de retournement d'une machine à imprimer rotative à feuilles, avec exécution des phases de procédé suivantes :
◆ soulèvement du bord arrière de la feuille du cylindre de guidage de feuilles amont par l'action de moyens de soulèvement,
◆ mise en projection des surfaces de retenue de la feuille du dispositif preneur en dehors de la périphérie du cylindre de guidage de feuilles aval,
◆ prise en charge du bord arrière de la feuille en dehors de la périphérie par les surfaces de retenue de la feuille et
◆ rentrée des surfaces de retenue de la feuille dans la périphérie du cylindre du guidage de feuilles aval.

2. Procédé selon la revendication 1, **caractérisé en ce que** la prise en charge du bord arrière de la feuille par les surfaces de retenue de la feuille s'effectue à une distance de quelques degrés d'angle d'une ligne de jonction fictive joignant les centres de rotation des cylindres de guidage de feuilles amont et aval.

3. Procédé selon l'une des revendications précédentes, **caractérisé en ce que** la prise en charge du bord arrière de la feuille par les surfaces de retenue de la feuille s'effectue sur une ligne, ou dans la région de cette ligne, qui s'étend entre les périphéries des cylindres et qui est disposée perpendiculairement à la ligne de jonction fictive entre les centres de rotation des cylindres de guidage de feuilles amont et aval.

4. Procédé selon l'une des revendications précédentes, **caractérisé en ce que** les surfaces de retenue de la feuille du dispositif preneur du cylindre de guidage de feuilles aval peuvent être mises en projection de quelque millimètres en dehors de la périphérie de ce cylindre.

5. Procédé selon l'une des revendications précédentes, **caractérisé en ce que** la mise en projection des surfaces de retenue de la feuille en dehors de la périphérie et la rentrée des surfaces de retenue de la feuille dans la périphérie du cylindre de guidage de feuilles aval s'effectuent par pivotement du dispositif preneur.

6. Procédé selon l'une des revendications précédentes, **caractérisé en ce que** les surfaces de retenue de la feuille du dispositif preneur et les moyens de soulèvement de la feuille se trouvent au repos pendant le transfert du bord arrière de la feuille aux surfaces de retenue de la feuille du dispositif preneur, relativement au cylindre de guidage de feuilles aval.

7. Procédé selon l'une des revendications précédentes, **caractérisé en ce que** le soulèvement du bord arrière de la feuille par rapport au cylindre de guidage de feuilles amont est exécuté par un preneur à ventouse qui peut être mis en projection par pivotement en dehors de la périphérie du cylindre de guidage de feuilles aval.

8. Procédé selon l'une des revendications précédentes, **caractérisé en ce que** les moyens de retenue de la feuille tendent la feuille avant le transfert du bord arrière de la feuille au dispositif preneur.

9. Procédé selon l'une des revendications précédentes, **caractérisé en ce que** le dispositif preneur du cylindre de guidage de feuilles aval est basculé après la saisie du bord arrière de la feuille de telle manière que les surfaces de retenue de la feuille pointent sensiblement en direction du segment de la feuille qui s'étend du cylindre de guidage de feuilles amont au dispositif preneur du cylindre de guidage de feuilles aval.

10. Procédé selon l'une des revendications précédentes, **caractérisé en ce que** le dispositif preneur du cylindre de guidage de feuilles aval transfère le bord arrière de la feuille à un autre dispositif preneur du cylindre de guidage de feuilles aval.

11. Dispositif pour transférer le bord arrière (2) d'une feuille (6) guidée sur un cylindre de guidage de feuilles amont (4) à un cylindre de guidage de feuilles aval (8) compris dans un dispositif de retournement (10) d'une machine à imprimer rotative à feuilles, comprenant: des moyens de soulèvement (12) destinés à soulever le bord arrière (2) de la feuille du cylindre de guidage de feuilles amont (4) ainsi qu'un dispositif preneur (14, 114) disposé sur le cylindre de guidage de feuilles aval (8) et qui présente des surfaces de retenue de la feuille (28a, 28b ; 128a, 128b) pouvant être mises en projection en dehors de la périphérie (16) du cylindre de guidage de feuilles aval (8), qui prennent en charge le bord arrière (2) de la feuille pris sur les moyens (12) de soulèvement de la feuille en dehors de la périphérie (16) et sont rentrées dans la périphérie (16) après la prise en charge.

12. Dispositif selon la revendication 11, **caractérisé en ce que** la prise en charge du bord arrière (2) de la feuille par les surfaces de retenue de la feuille (28a, 28b ; 128a, 128b) s'effectue à une distance de quelque degrés d'angle d'une ligne de jonction fictive (22) qui joint les centres de rotation (20a, 20b) des cylindres de guidage de feuilles amont et aval (4, 8).

13. Dispositif selon la revendication 11 ou 12, **caractérisé en ce que** les surfaces de retenue de la feuille du dispositif preneur (14, 114) peuvent être mises en projection de quelque millimètres en dehors de la périphérie (6).

14. Dispositif selon l'une des revendications 11 à 13, **caractérisé en ce que** les surfaces de retenue de la feuille (28a, 28b ; 128a, 128b) du dispositif preneur (14, 114) prennent en charge le bord arrière (2) de la feuille sur une ligne (36), ou dans la région de cette ligne, qui s'étend entre les périphéries (16, 24) des cylindres (8, 4) et qui est disposée perpendiculairement à une ligne de jonction fictive (22) entre les centres de rotation (20a, 20b) des cylindres de guidage de feuilles amont et aval (4, 8).

15. Dispositif selon l'une des revendications 11 à 14, **caractérisé en ce que** le dispositif preneur (14, 114) peut être basculé de manière que les surfaces de retenue de la feuille (28a, 28b ; 128a, 128b) pointent sensiblement en direction du segment (40) de la feuille qui s'étend du cylindre de guidage de feuilles amont (4) au dispositif preneur (14, 114).

16. Dispositif selon l'une des revendications 11 à 15, **caractérisé en ce que** les surfaces de retenue de la feuille (28a, 28b ; 128a, 128b) du dispositif preneur (14, 114) et les moyens de soulèvement de la feuille (12) se trouvent au repos pendant le transfert du bord arrière (2) de la feuille aux surfaces de retenue de la feuille du dispositif preneur (14, 114), relativement au cylindre de guidage de feuilles aval (8).

17. Dispositif selon l'une des revendications 11 à 16, **caractérisé en ce que** les moyens de soulèvement de la feuille sont formés par un preneur à ventouse (18) qui peut être mis en projection par pivotement en dehors de la périphérie (16) du cylindre de guidage de feuilles aval (8).

18. Dispositif selon l'une des revendications 11 à 17, **caractérisé en ce que** les moyens de soulèvement de la feuille (12, 18) sont constitués de manière à tendre la feuille avant la prise en charge du bord arrière (2) de la feuille par le dispositif preneur (14, 114).

19. Dispositif selon l'une des revendications 11 à 18, **caractérisé en ce que**, sur le cylindre de guidage de feuilles aval (8), est prévu un autre dispositif preneur (42) qui prend en charge le bord arrière (2) de la feuille.

20. Dispositif selon la revendication 19, **caractérisé en ce que** l'autre dispositif preneur (42) comprend un preneur à pinces.

21. Dispositif selon l'une des revendications 11 à 18, **caractérisé en ce que** le dispositif preneur est formé d'un dispositif preneur à pinces (114).

22. Dispositif selon l'une des revendications 11 à 21, **caractérisé en ce que** le cylindre de guidage de feuilles amont (4) est un cylindre de contre pression.
